# EUROPÄISCHE PATENTSCHRIFT

(11) **EP 0 865 804 B1**
(45) Veröffentlichungstag und Bekanntmachung des Hinweises auf die Patenterteilung: **17.10.2001**
(21) Anmeldenummer: 98104648.5
(22) Anmeldetag: 14.03.1998
(51) Int. Cl.: A63B 21/005

(54) **Trainingsgerät für Bewegungsbehinderte**
Training apparatus for physically handicapped persons
Appareil d'exercice pour handicapés physiques

(30) Priorität: 18.03.1997 DE 19711176
(43) Veröffentlichungstag der Anmeldung: 23.09.1998
(73) Patentinhaber: Reck, Anton, 88422 Betzenweiler (DE)
(72) Erfinder: Reck, Martin, 88422 Betzenweiler (DE)
(74) Vertreter: Eisele, Eberhard, Dipl.-Ing.

(56) Entgegenhaltungen:
- EP-A- 0 060 302
- DE-A- 19 529 764
- FR-A- 2 709 067

## Beschreibung

Die Erfindung betrifft ein Trainingsgerät mit einer Kurbel für Bewegungsbehinderte nach dem Oberbegriff des Anspruchs 1.

### Stand der Technik

Trainingsgeräte mit Kurbel sind in vielfältigen Ausführungsformen bekannt geworden und weisen regelmäßig einen mechanischen Aufbau mit einer großen Schwungmasse auf. Die Schwungmasse hat die Aufgabe, eine ausgeglichene Drehbewegung der Kurbel zu gewährleisten. Durch diese Schwungmasse wird jedoch die Baugröße und Bauform eines Trainingsgerätes in nachteiliger Weise bestimmt. Die Vorgabe eines Bremsmomentes erfolgt dagegen bei einigen Ausführungsformen auf elektronischem Wege. Das Bremsmoment stellt ein Moment dar, welches der Kurbel entgegenwirkt.

In der US-Patentschrift 5,256,115 ist ein Bewegungstrainer offenbart, bei dem ebenfalls das Schwungrad auf elektronischem Wege simuliert wird, daß die Eigenschaften eines physikalisch tatsächlich vorhandenen Schwungrades aufweist. Das heißt eine Drehzahländerung Δn kann über den gesamten Wertebereich eines Drehmoments M_{Pedal} an den Pedalen durch die folgende Funktion beschrieben werden:
Δn = (M_{Pedal} - M_{B}) * A / J wobei M_{B} ein einstellbares Bremsmoment, A eine Konstante und J ein Trägheitsmoment darstellen. Eine Drehzahländerung Δn, ob nun positiv oder negativ ist somit über den gesamten Wertebereich des Drehmoments am Pedal zu diesem proportional, da die übrigen Größen zwar einstellbar sind, jedoch dann während vieler Umdrehungen unverändert bleiben. Dieser Bewegungstrainer ist als Übungsgerät für Leistungssportler und somit für Personen konzipiert, die eine unbeeinträchtigte Bewegungsfähigkeit besitzen. Ein vom Bewegungstrainer erzeugter Antrieb der Pedale ist nicht vorgesehen.

Bei Kranken mit geringen Restkräften, auch bei einseitigen Lähmungen (z. B. als Folge eines Schlaganfalls) besteht jedoch die Schwierigkeit, daß überhaupt eine Bewegung, womöglich sogar eine runde Bewegung zustande kommt. Solche Patienten können meistens nur auf einem Teil einer Umdrehung Muskelkraft ausüben. Daher wurden aktiv/passiv-Trainer entwickelt, die die Möglichkeit haben, eine Drehbewegung weiterzuführen, auch wenn der Patient nicht mehr in der Lage ist, ein Drehmoment auf eine Kurbel aufzubringen.

Der Nachteil dieser Geräte besteht jedoch darin, daß ein Trainierender mit wenig Restmuskelkräften durch ein aktives Mittreten, die Drehbewegung im wesentlichen nicht beeinflussen kann.

### Aufgabe und Vorteile der Erfindung

Der Erfindung liegt die Aufgabe zugrunde, ein Trainingsgerät für Bewegungsbehinderte bereitzustellen, mit welchem auf verbleibende Bewegungsmöglichkeiten bzw. Restmuskelkräfte reagiert werden kann, um einen möglichst effektiven Trainingsablauf zu gewährleisten.

Diese Aufgabe wird durch die Merkmale des Anspruchs 1 gelöst.

In den Unteransprüchen sind vorteilhafte und zweckmäßige Weiterbildungen des erfindungsgemäßen Trainingsgeräts angegeben.

Die Erfindung geht von einem Trainingsgerät mit einer Kurbel für Bewegungsbehinderte aus, wobei an den Kurbelarmen Pedale oder dergleichen zur Verbindung mit den Füßen oder Armen der trainierenden Person vorgesehen sind. Ferner umfaßt das Trainingsgerät einen Elektromotor, der mit der Kurbel verbunden ist, eine Leistungselektronik und Mittel zur Regelung und/oder Steuerung der Drehzahl n der Kurbel. Der Kern der Erfindung liegt nun darin, daß die Leistungselektronik wenigstens zum Antreiben des Motors ausgelegt ist und die Mittel zur Regelung und/oder Steuerung der Drehzahl der Kurbel im Hinblick auf eine Drehzahländerung der Kurbel derart ausgelegt sind, daß bei vorangegangener Energiezufuhr E_{K} durch ein vom Trainierenden aufgebrachtes Drehmoment M_{K} an der Kurbel, die zu einer Drehzahlerhöhung geführt hat, eine Drehzahlerhöhung Δn verbleibt, wenn dem im Trainingsgerät vorhandenen oder elektronisch nachgebildeten mechanischen System unmittelbar nach der Energiezufuhr eine Energiemenge aufgrund eines Bremsmoments M_{B} und/oder durch Reibmomente M_{R} und/oder durch den Trainierenden entzogen wird, die einem Wert entspricht, der sich aus der Energiezufuhr E_{K} abzüglich des Energieverlusts während dieser Energiezufuhr aufgrund eines Bremsmoments M_{B} und/oder von Reibmomenten M_{R} ergibt. Als Haupteffekt dieser Vorgehensweise klingt eine durch ein vom Trainierenden aufgebrachtes Drehmoment M_{K} aufgetretene kurzfristige Drehzahlerhöhung nur langsam wieder ab. Bei herkömmlichen Trainingsgeräten ist der oben beschriebene Energiezusammenhang im Hinblick auf die Drehzahl anders gelagert. Wird einem solchen System derjenige Anteil der Energie entnommen, der sich aus der Differenz der vom Tretenden dem System zugeführten Energie und der vom System absorbierten Brems- und/oder Reibungsenergie ergibt, dreht die Kurbel wieder mit der Drehzahl, wie vor der Energiezufuhr durch den Tretenden (sofern ein Freilauf, der die Kurbel in Tretrichtung nicht mitnimmt, außer Betracht bleibt).

In einer besonders bevorzugten Ausgestaltung der Erfindung sind die Mittel zur Regelung und/oder Steuerung der Drehzahl für eine Drehzahländerung Δn als Funktion eines Drehmoments M_{K} an der Kurbel gemäß Δn = f (M_{K}) ausgelegt, wobei sich eine neue Drehzahl nₙₑᵤ aus der alten Drehzahl nₐₗₜ nach dem Zusammenhang nₙₑᵤ = nₐₗₜ + Δn ergibt, und wobei die Funktion Δn = f (M_{K}) für bestimmte vorher festgelegte Wertebereiche von M_{K} unterschiedlich ist.

Auf diese Weise lassen sich insbesondere unterschiedliche Beträge einer Drehzahländerung bei der Beschleunigung und bei der Verlangsamung der Kurbel derart erzielen, daß durch Wahl der Funktion Δn = f(M_{K}) in einem bestimmten Bereich des Drehmoments M_{K} z. B. bereits ein minimales vom Patienten aufgebrachtes Drehmoment ausreicht, um eine starke Drehzahlerhöhung herbeizuführen. Dabei können impulsartige, übergroße vom Patienten auf die Kurbel übertragene Drehmomentanteile "ausgeblendet" werden, so daß eine starke Drehzahlerhöhung nur in einem bestimmten Wertebereich des Kurbeldrehmoments M_{K} zugelassen ist.

Änderungen der Drehzahl können in Abhängigkeit von der Auflösung der Drehzahlregelung bereits bei kleinen Winkelbereichen innerhalb einer Kurbelumdrehung stattfinden. Beispielsweise wird bei einer diskreten Signalverarbeitung die Auflösung von der Abtastzeit T bei einer Erfassung des Drehmoments bzw. eines zum Drehmoment proportionalen Parameters bestimmt, wobei die Abtastzeit T wesentlich kleiner als die Periodendauer einer Kurbelumdrehung sein kann. Bei einer solchen Abtastung kann z. B. die Funktion für die Drehzahländerung Δn in Form von Δn = n(tᵢ) - n(tᵢ₋₁) = F(M_{K},tᵢ₋₁) geschrieben werden, wobei (tᵢ) - (tᵢ₋₁) die Zeit zwischen zwei Abtastungen also der Abtastzeit T entspricht.

Um über ein einfaches Kriterium für das Beschleunigen und langsamer werden der Kurbel zu verfügen, wird in einer vorteilhaften Ausführungsform vorgeschlagen, daß ein Bremsmoment M_{B} definiert wird, welches auch den Wert "Null" aufweisen kann, wobei für einen Wert M_{K} > M_{B} des Drehmoments an der Kurbel die Mittel zur Regelung und/oder Steuerung der Drehzahl n für eine Drehzahlzunahme und für M_{K} < M_{B} zur Abnahme der Drehzahl ausgelegt sind und wobei der Betrag der von den Mitteln zur Regelung und/oder Steuerung der Drehzahl bewirkten Drehzahländerung Δn für M_{K} > M_{B} größer als für M_{K}<M_{B} ist. Durch diese Maßnahme wird eine Art "Restmuskelkraftverstärkung" realisiert. Das bedeutet, daß die Drehzahl, sofern der Patient ein vorher festgelegtes Bremsmoment überschreitet, eine starke Drehzahlerhöbung bewirken kann, die bei Unterschreitung des Bremsmoments nur langsam abfällt. Der Vorteil dieser Vorgehensweise liegt neben einem erst möglich werdenden kontinuierlichen Trainingsablauf bei selbst winzigen Restmuskelkräften in nicht zu unterschätzender Weise auch in der positiven psychologischen Wirkung. Denn der Patient realisiert möglicherweise zum ersten Mal, daß er überhaupt über Restmuskelkräfte verfügt und darüber hinaus imstande ist, damit eine runde Tretbewegung zu erzeugen.

Für eine einfache Realisierungsmöglichkeit der Erfindung wird außerdem vorgeschlagen, daß die Funktion der Drehzahländerung Δn der nachstehenden Gesetzmäßigkeit folgt:${\text{Δn ∼ (M}}_{\text{K}} {\text{- M}}_{\text{B}} \text{) / k}$ wobei "∼" für proportional steht und "k" ein Faktor ist, der für M_{K} - M_{B} > 0 wenigstens einen Wert k = kᵢ und für M_{K} - M_{B} < 0 wenigstens einen Wert k = kⱼ mit kᵢ < kⱼ annimmt, so daß für M_{K} - M_{B} > 0 die Drehzahl stärker zunimmt als sie für M_{K} - M_{B} < 0 abnimmt. Für eine derartige Regelung läßt sich in besonders einfacher Weise z. B. ein Mikroprozessor entsprechend programmieren.

Besonders vorteilhaft ist die Weiterbildung der Erfindung dahingehend, daß über die Mittel zur Regelung und/oder Steuerung der Drehzahl eine Grunddrehzahl einstellbar ist. Durch diese Maßnahme kann ein Patient passiv durchbewegt werden, ohne selbst ein Drehmoment auf die Kurbel aufbringen zu müssen. Sobald er jedoch z. B. ein voreingestelltes Bremsmoment M_{B} überwindet, kann er darüber hinaus die Drehzahl erhöhen.

Bei einer Grunddrehzahlvorgabe ist es außerdem günstig, wenn die Mittel zur Regelung und/oder Steuerung der Drehzahl bei Auftreten eines vorher eingestellten Grenzmoments M_{K,Grenz} an der Kurbel bei vom Motor angetriebenen Kurbel die Grunddrehzahlvorgabe abschalten. Dadurch werden Verletzungen vermieden, die auftreten können, wenn durch die Grunddrehzahlvorgabe eine Drehung z. B. bei einer Verkrampfung des Trainierenden erzwungen werden würde. In diesem Zusammenhang ist es im weiteren bevorzugt, wenn bei Abschaltung der Grunddrehzahlvorgabe die Mittel zur Regelung und/oder Steuerung der Drehzahl zum langsamen Anpendeln der Kurbel und Wiederaufnahme der Grunddrehzahl ausgelegt sind. Der Anpendelvorgang der Kurbel bzw. eine Wippbewegung der Kurbel kann mit einem kleinen Winkelausschlag beginnen, der so lange vergrößert wird, bis die Wippbewegung wieder in eine Drehbewegung übergeht. Ebenfalls günstig ist eine Ausführungsform, bei der die Mittel zur Regelung und/oder Steuerung der Drehzahl zum Anlauf in die zur vorhergehenden Drehrichtung entgegengesetzten Richtung ausgelegt sind. Dies entspricht dem antagonistischen Prinzip zur Lösung eines Krampfes.

Weiterhin ist es vorteilhaft, wenn über die Mittel zur Regelung und/oder Steuerung der Drehzahl die Kurbeldrehrichtung z. B. für eine Grunddrehzahl vorgegeben werden kann. Für unterschiedliche Kurbeldrehrichtungen können am Patienten unterschiedliche Muskelbereiche trainiert werden.

### Zeichnungen

Ein Ausführungsbeispiel der Erfindung ist im folgenden dargestellt und wird in der nachstehenden Beschreibung unter Angabe weiterer Vorteile und Einzelheiten näher erläutert.

Die Figur zeigt das Blockdiagramm einer bevorzugten Schaltung zur Steuerung bzw. Regelung eines erfindungsgemäßen Trainingsgerätes.

### Beschreibung des Ausführungsbeispiels

Die Figur soll anhand eines schematisch dargestellten Blockdiagromms einer Schaltung 1 zur Steuerung und/oder Regelung die Funktion eines erfindungsgemäßen Trainingsgerätes verdeutlichen. In der Schaltung 1 ist der Informationsfluß durch einfach ausgezogene Pfeile dargestellt, wogegen der Energiefluß mit fett ausgezogenen Pfeilen symbolisiert werden soll. Die erfindungsgemäße Schaltung umfaßt eine Bedieneinheit 2 über die eine Grunddrehzahl n₀, ein Bremsmoment M_{B}, ein maximal zugelassenes Moment an der Kurbel M_{K,max} sowie verschiedene andere Parameter eingegeben werden können. Diese Werte werden gemäß der in der Schaltung 1 mit n₀, M_{B}, M_{K,max} und 100 bezeichneten Pfeile an eine allgemeine Kontrolleinheit 3 weitergegeben. Zu Informations- und Anpassungszwecken wird der allgemeinen Kontrolleinheit 3 außerdem ein Signal 101 zugeführt, daß der Ist-Drehzahl der mit einem Elektromotor 4 verbundenen Kurbel (nicht gezeigt), die zur Aufnahme der Füße eines Trainierenden dient, entspricht. Darüber hinaus erhält die allgemeine Kontrolleinheit 3 ebenfalls zu Informations- und ggf. Anpassungszwecken ein Signal 102, das dem Ist-Drehmoment M_{K} an der Kurbel entspricht. Das Drehmomentsignal 102 wird im weiteren einer Kontrolleinheit 5 für die Drehzahländerung Δn sowie einer Kontrolleinheit 6 für die Drehzahl und das Drehmoment an der Kurbel zugeführt. Mit dem Drehzahlsignal 101 wird neben der allgemeinen Kontrolleinheit 3 auch die Kontrolleinheit 6 für die Drehzahl und das Drehmoment versorgt.

Ein Kernstück der Schaltung 1 bildet die Kontrolleinheit 5 für die Drehzahländerung Δn. Beispielhaft ergibt sich eine Drehzahländerung Δn aus dem Zusammenhang
Δn = (M_{K} - M_{B}) * A / k. Wobei M_{K} das Moment an der Kurbel, M_{B} das Bremsmoment, A ein Faktor und k ein vom Differenzwert M_{K} - M_{B} abhängiger Wert darstellt. Für M_{K} - M_{B} > 0 wird ein Wert k = kᵢ und für M_{K} - M_{B} < 0 ein Wert k = kⱼ eingesetzt, wobei kᵢ < kⱼ ist. Das hat zur Folge, daß sofern an der Kurbel das Bremsmoment M_{B}, welches die Kontrolleinheit 5 von der Kontrolleinheit 3 erhält, überschritten wird, sich eine Drehzahlzunahme Δnᵢ einstellt, die betragsmäßig größer ist, als eine Drehzahlabnahme Δnⱼ, wenn das resultierende Moment M_{K} - M_{B} wieder negativ ist. Anders ausgedrückt ist der Betrag für Δn für M_{K} - M_{B} > 0 größer als für M_{K} - M_{B} < 0. Die Drehzahländerung Δn wird in der Kontrolleinheit 3 zu einer alten Solldrehzahl nₐₗₜ addiert und ergibt somit die neue Solldrehzahl nₙₑᵤ.

Sofern eine Grunddrehzahlvorgabe aktiv ist, wird als Basis für diese Berechnung die von der Bedieneinheit 2 eingebene Grunddrehzahl n₀ herangezogen. Das heißt für eine erste Drehzahländerung Δn ergibt sich die neue Solldrehzahl nₙₑᵤ aus der Summe von n₀ und Δn. Für die nächste Berechnung der neuen Solldrehzahl dient dann dieser Wert als alte Solldrehzahl. Für den Fall, daß sich eine negative Drehzahländerung Δn ergibt, fällt aufgrund der Grunddrehzahlvorgabe die Drehzahl jedoch nicht unter den Wert n₀.

Die jeweils aktuelle Solldrehzahl nₙₑᵤ wird der Kontrolleinheit 6 für die Drehzahl und das Drehmoment weitergeben, die unter Verarbeitung des Drehzahlsignals 101 eine Stellgröße 103 an eine Leistungselektronik 7 weitergibt, die den mit Kurbel verbundenen Elektromotor 4 dann entsprechend bestromt, um die Solldrehzahl zu erreichen.

Um bei einer Grunddrehzahlvorgabe mit der Grunddrehzahl n₀ Verletzungen bei einem Trainierenden, dessen Füße z. B. mit den Pedalen der Kurbel verbunden sind, zu vermeiden, kann an der Bedieneinheit 2 ein maximales Kurbelmoment M_{K,max} eingestellt werden, daß über die Kontrolleinheit 3 zur Kontrolleinheit gelangt. Überschreitet das Drehmomentsignal 102 dieses zulässige Drehmoment wird die Grunddrehzahlvorgabe abgeschaltet und die Kurbel kommt zum Stillstand. Die Kontrolleinheit 3 beginnt dann den Hochlauf aus dem Stillstand. Bei entsprechender Voreinstellung kann dabei die Drehrichtung geändert werden. Dies ist beispielsweise dann sinnvoll, wenn die Momentenbegrenzung für spastisch behinderte Personen bei Krampfzuständen zum Einsatz kommt. Der entgegengesetzte Anlauf der Kurbel entspricht dem antagonistischen Prinzip der Krampflösung.

Im vorliegenden Ausführungsbeispiel sind die Kontrolleinheiten 3, 5, 6 in einem Mikrokontroller 8 implementiert, der eine digitale Signalverarbeitung realisiert. Dazu wird das Drehzahlsignal 101 bzw. das Drehmomentsignal 102 mit einer Abtastfrequenz f = 1 / T abgetastet und dem Mikrokontroller 8 zugeführt. Zweckmäßigerweise wird daraus nach jeder Abtastzeit T eine Drehzahländerung Δn und eine neue Solldrehzahl nₙₑᵤ berechnet. Unter der Voraussetzung, daß die Abtastzeit T sehr viel kleiner ist, als die Periodendauer der Drehbewegung an der Kurbel werden Drehzahländerungen während kleiner Winkeldrehungen der Kurbel vorgenommen. Damit wird ein hochdynamischer Zusammenhang zwischen einem Moment M_{K} an der Kurbel und einer daraus folgenden Drehzahländerung verwirklicht.

Durch die erfindungsgemäße Vorgehensweise wird für bewegungsbehinderte Personen ein Trainingsgerät bereitgestellt, mit welchem bereits bei kleinsten Restmuskelkräften ein weitgehend vom Behinderten selbst bestimmter kontinuierlicher Trainingsablauf gewährleistet werden kann. Verfügt der Patient über nur sehr kleine Restmuskelkräfte kann das Bremsmoment M_{B} so weit herabgesetzt werden, daß der Wert M_{K} - M_{B} schon bei einem sehr kleinen Drehmoment an der Kurbel positiv wird, jedoch mittels eines entsprechend kleinen Wertes für k eine große Drehzahländerung bewirkt. Sobald der Patient nicht mehr in der Lage ist, auf die Kurbel ein Drehmoment aufzubringt, fällt die Drehzahl nicht mit diesem kleinen Wert für k ab. Denn für M_{K} - M_{B} < 0 kann erfindungsgemäß ein großer Wert für k eingesetzt werden, so daß ggf. die Drehzahl bis zum nächsten Kraftimpuls des Patienten, mit welchem der Wert M_{K} - M_{B} wieder positiv wird, nur geringfügig abgefallen ist. Auf diese Weise kann eine ungeheure psychologische Motivation für die Behinderten bewirkt werden, die möglicherweise zum ersten Mal verspüren, daß sie noch Restmuskelkräfte besitzen.

## Patentansprüche

1. Trainingsgerät mit einer Kurbel für Bewegungsbehinderte, wobei an den Kurbelarmen Pedale oder dergleichen zur Verbindung mit den Füßen oder Armen der trainierenden Person vorgesehen sind, ferner mit einem Elektromotor (4), der mit der Kurbel verbunden ist, einer Leistungselektronik (7), und mit Mittel zur Regelung und/oder Steuerung der Drehzahl der Kurbel, **dadurch gekennzeichnet, daß** die Leistungselektronik wengistens zum Antreiben des Motors ausgelegt ist und die Mittel zur Regelung und/oder Steuerung der Drehzahl der Kurbel im Hinblick auf eine Drehzahländerung der Kurbel derart ausgelegt sind, daß bei vorangegangener Energiezufuhr E_{K} durch ein vom Trainierenden aufgebrachtes Drehmoment M_{K} an der Kurbel, die zu einer Drehzahlerhöhung geführt hat, eine Drehzahlerhöhung Δn verbleibt, wenn dem im Trainingsgerät vorhandenen oder elektronisch nachgebildeten mechanischen System unmittelbar nach der Energiezufuhr eine Energiemenge aufgrund eines Bremsmoments M_{B} und/oder durch Reibmomente M_{R} und/oder durch den Trainierenden entzogen wird, die einem Wert entspricht, der sich aus der Energiezufuhr E_{K} abzüglich des Energieverlusts während dieser Energiezufuhr aufgrund eines Bremsmoments M_{B} und/oder von Reibungsmomenten M_{R} ergibt.

2. Trainingsgerät nach Anspruch 1, **dadurch gekennzeichnet, dass** die Mittel (1) zur Regelung und/oder Steuerung der Drehzahl für eine Drehzahländerung Δn als Funktion eines Drehmoments M_{K} an der Kurbel gemäß Δn = f (M_{K}) ausgelegt sind, wobei sich eine neue Drehzahl nₙₑᵤ aus der alten Drehzahl nₐₗₜ nach dem Zusammenhang nₙₑᵤ = nₐₗₜ + Δn ergibt, und dass die Funktion Δn = f(M_{K}) für bestimmte vorher festgelegte Wertebereiche von M_{K} unterschiedlich ist.

3. Trainingsgerät nach Anspruch 2, **dadurch gekennzeichnet, daß** ein Bremsmoment M_{B} definiert ist, wobei für einen Wert M_{K} > M_{B} des Drehmoments an der Kurbel die Mittel (1) zur Regelung und/oder Steuerung der Drehzahl für eine Drehzahlzunahme und für M_{K} < M_{B} zur Abnahme der Drehzahl ausgelegt sind, wobei der Betrag der Drehzahländerung Δn für M_{K} > M_{B} größer ist als für M_{K} < M_{B}.

4. Trainingsgerät nach Anspruch 3, **dadurch gekennzeichnet, daß** die Funktion der Drehzahländerung Δn der nachstehenden Gesetzmäßigkeit folgt.${\text{Δn ∼ (M}}_{\text{K}} {\text{- M}}_{\text{B}} \text{)/k,}$ wobei "∼" für proportional steht und k ein Faktor ist, der für M_{K} - M_{B} > 0 wenigstens einen Wert k = kᵢ und für M_{K} - M_{B} < 0 wenigstens einen Wert k = kⱼ mit kᵢ < kⱼ annimmt, so daß für M_{K} - M_{B} > 0 die Drehzahl stärker zunimmt, als sie für M_{K} - M_{B} < 0 abfällt.

5. Trainingsgerät nach einem der vorhergehenden Ansprüche, **dadurch gekennzeichnet, daß** über die Mittel (1) zur Regelung und/oder Steuerung der Drehzahl eine Grunddrehzahl einstellbar ist.

6. Trainingsgerät nach Anspruch 5, **dadurch gekennzeichnet, daß** die Mittel (1) zur Regelung und/oder Steuerung der Drehzahl bei Auftreten eines einstellbaren Grenzmoments M_{K,Grenz} an der Kurbel bei vom Motor angetriebener Kurbel die Grunddrehzahlvorgabe abschalten.

7. Trainingsgerät nach Anspruch 6, **dadurch gekennzeichnet, daß** bei Abschaltung der Grunddrehzahlvorgabe die Mittel (1) zur Regelung und/oder Steuerung der Drehzahl zum langsamen Anpendeln der Kurbel und Wiederaufnahme der Grunddrehzahl ausgelegt sind.

8. Trainingsgerät nach Anspruch 6 oder 7, **dadurch gekennzeichnet, daß** die Mittel(1) zur Regelung und/oder Steuerung der Drehzahl zum Anlauf in die zur vorhergehenden Drehrichtung entgegengesetzten Richtung ausgelegt sind.

9. Trainingsgerät nach einem der vorhergehenden Ansprüche, **dadurch gekennzeichnet, daß** über die Mittel (1) zur Regelung und/oder Steuerung der Drehzahl die Kurbeldrehrichtung vorgebbar ist.

## Claims

1. Training apparatus with a crank for physically handicapped persons, pedals or the like for connection to the feet or arms of the person training being provided on the crank arms, and with an electric motor (4) connected to the crank, an electronic power unit (7), and with means for regulating and/or controlling the speed of the crank, **characterised in that** the electronic power unit is designed at least to drive the motor and the means for regulating and/or controlling the speed of the crank are designed with a view to changing the speed of the crank in such a way that with a previous supply of energy E_{K}, owing to a torque M_{K} at the crank applied by the person training, which has led to an increase in speed, there is a change in speed Δn if immediately after the supply of energy a quantity of energy is taken away from the mechanical system existing or reproduced electronically in the training apparatus owing to a braking moment M_{B} and/or owing to frictional moments M_{R} and/or owing to the person training, which quantity of energy corresponds to a value which is produced from the supply of energy E_{K} minus the loss in energy during this supply of energy owing to a braking moment M_{B} and/or frictional moments M_{R}.

2. Training apparatus according to claim 1, **characterised in that** means (1) for regulating and/or controlling the speed are designed for a change in speed Δn as a function of a torque M_{K} at the crank in accordance with Δn = f(M_{K}), a new speed n_{new} being produced from the old speed n_{old} in accordance with the equation n_{new} = n_{old} + Δn, and **in that** the function Δn = f(M_{K}) is different for specific, previously determined value ranges of M_{K}.

3. Training apparatus according to claim 2, **characterised in that** a braking moment M_{B} is defined, the means (1) for regulating and/or controlling the speed being designed for an increase in speed for a value M_{K} > M_{B} and for reduction in speed for M_{K} < M_{B}, the value for the change in speed Δn being greater for M_{K} > M_{B} than for M_{K} < M_{B}.

4. Training apparatus according to claim 3, **characterised in that** the function of the change in speed Δn obeys the following law;${\text{Δn ∼ (M}}_{\text{K}} {\text{- M}}_{\text{B}} \text{) / k,}$ wherein "∼" means proportional and k is a factor which for M_{K} - M_{B} > 0 at least assumes a value k - kᵢ and for M_{K} - M_{B} < 0 at least assumes a value k = kⱼ, where kᵢ < kⱼ, so the speed increases more for M_{K} - M_{B} > 0 than it decreases for M_{K} - M_{B} < 0.

5. Training apparatus according to any one of the preceding claims, **characterised in that** a basic speed can be adjusted by the means (1) for regulating and/or controlling the speed.

6. Training apparatus according to claim 5, **characterised in that** the means (1) for regulating and/or controlling the speed switch off the basic speed preset when an adjustable limit moment M_{K,limit} occurs at the crank in a crank driven by the motor.

7. Training apparatus according to claim 6, **characterised in that** when the basic speed preset is switched off the means (1) for regulating and/or controlling the speed are designed for slow oscillation of the crank and resumption of the basic speed.

8. Training apparatus according to claim 6 or 7, **characterised in that** the means (1) for regulating and/or controlling the speed are designed to start in the direction counter to the preceding direction of rotation.

9. Training apparatus according to any one of the preceding claims, **characterised in that** the direction of rotation of the crank can be predetermined by the means (1) for regulating and/or controlling the speed.

## Revendications

1. Appareil d'exercice ayant une manivelle pour des handicapés physiques, des pédales ou analogues pour la liaison aux pieds ou bras de la personne s'exerçant étant prévues sur les bras de manivelle, comportant de plus un moteur électrique (4) qui est relié à la manivelle, une électronique de puissance (7), et des moyens pour régler et/ou commander la vitesse de rotation de la manivelle,
**caractérisé en ce que** l'électronique de puissance est dimensionnée au moins pour l'entraînement du moteur, et les moyens pour régler et/ou commander la vitesse de rotation de la manivelle relativement à une modification de vitesse de rotation de la manivelle sont tels que, pour une amenée d'énergie fournie E_{K} par un couple M_{K}, appliqué par la personne s'exerçant, sur la manivelle, qui a entraîné une augmentation de la vitesse de rotation, une modification de vitesse de rotation Δn demeure lorsqu'il est extrait du système mécanique électroniquement imité ou présent dans l'appareil d'exercice, directement après l'amenée d'énergie, une quantité d'énergie en raison d'un moment de freinage M_{B} et/ou par des moments de friction M_{R} et/ou par la personne s'exerçant, qui correspond à une valeur qui résulte de l'amenée d'énergie E_{K} déduction faite de la perte d'énergie pendant cette amenée d'énergie en raison d'un moment de freinage M_{B} et/ou de moments de friction M_{R}.

2. Appareil d'exercice selon la revendication 1,
**caractérisé en ce que** les moyens (1) pour régler et/ou commander la vitesse de rotation sont prévus pour une modification de vitesse de rotation Δn comme fonction d'un couple M_{K} sur la manivelle selon Δn = f (M_{K}), une nouvelle vitesse de rotation nₙₑᵤ résultant de l'ancienne vitesse de rotation nₐₗₜ selon la relation nₙₑᵤ = nₐₗₜ + Δn, et **en ce que** la fonction Δn = f (M_{K}) pour des plages de valeurs déterminées, précédemment définies, est différente de M_{K}.

3. Appareil d'exercice selon la revendication 2,
**caractérisé en ce qu'**un moment de freinage M_{B} est défini, et, pour une valeur M_{K} > M_{B} du couple sur la manivelle, les moyens (1) pour régler et/ou commander la vitesse de rotation sont prévus pour une augmentation de la vitesse de rotation et, pour M_{K} < M_{B}, pour une diminution de la vitesse de rotation, la valeur de la modification de vitesse de rotation Δn pour M_{K} > M_{B} étant plus grande que pour M_{K} < M_{B}.

4. Appareil d'exercice selon la revendication 3,
**caractérisé en ce que** la fonction de la modification de vitesse de rotation Δn suit la loi suivante :${\text{Δn ∼(M}}_{\text{K}} {\text{- M}}_{\text{B}} \text{) / k,}$ "∼" signifiant proportionnel et k étant un facteur qui, pour M_{K} - M_{B} > 0, prend au moins une valeur k = kᵢ et, pour M_{K} - M_{B} < 0, au moins une valeur k = kⱼ avec kᵢ < kⱼ de sorte que, pour M_{K} - M_{B} > 0, la vitesse de rotation croît plus fortement qu'elle chute pour M_{K} - M_{B} < 0.

5. Appareil d'exercice selon une des revendications précédentes,
**caractérisé en ce qu'**une vitesse de rotation de base peut être réglée par les moyens (1) pour régler et/ou commander la vitesse de rotation.

6. Appareil d'exercice selon la revendication 5,
**caractérisé en ce que** les moyens (1) pour régler et/ou ou commander la vitesse de rotation, en atteignant un moment limite réglable M_{K,Grenz} sur la manivelle, dans le cas où la manivelle est entraînée par le moteur, coupent la référence de la vitesse de rotation de base.

7. Appareil d'exercice selon la revendication 6,
**caractérisé en ce que**, lorsque la référence de la vitesse de rotation de base est coupée, des moyens (1) pour régler et/ou commander la vitesse de rotation sont prévus pour l'oscillation lente de la manivelle et la reprise de la vitesse de rotation de base.

8. Appareil d'exercice selon la revendication 6 ou 7,
**caractérisé en ce que** les moyens (1) pour régler et/ou commander la vitesse de rotation sont prévus pour le démarrage dans le sens opposé au sens de rotation précédent.

9. Appareil d'exercice selon une des revendications précédentes,
**caractérisé en ce que** le sens de rotation de la manivelle peut être prédéfini par les moyens (1) pour régler et/ou commander la vitesse de rotation.
